# EUROPÄISCHE PATENTSCHRIFT

(11) **EP 1 223 400 B1**
(45) Veröffentlichungstag und Bekanntmachung des Hinweises auf die Patenterteilung: **14.03.2007**
(21) Anmeldenummer: 02000425.5
(22) Anmeldetag: 08.01.2002
(51) Int. Cl.: F28F 13/18, F28F 1/42, B21C 37/20

(54) **Wärmeaustauscherrohr und Verfahren zu dessen Herstellung**
Tube for heat exchanger and process for making same
Tube d'échangeur de chaleur et son procédé de fabrication

(30) Priorität: 16.01.2001 DE 10101589
(43) Veröffentlichungstag der Anmeldung: 17.07.2002
(73) Patentinhaber: WIELAND-WERKE AG, 89070 Ulm (DE)
(72) Erfinder: Beutler, Andreas, Dr., Dipl.-Phys., 89264 Weissenhorn (DE); Knab, Manfred, Dipl.-Ing., 89160 Dornstadt (DE); Knöpfler, Andreas, Dipl.-Ing., 89073 Ulm (DE); Kriegsmann, Axel, Dipl.-Ing. (FH), 89081 Ulm (DE); Menze, Klaus, Dipl.-Ing., 89077 Ulm (DE); Schüz, Gerhard, Dr.-Ing., 89269 Vöhringen (DE); Schwitalla, Andreas, Dipl.-Ing., 89186 Illerrieden (DE)

(56) Entgegenhaltungen:
- US-A- 3 906 605
- US-A- 4 216 826
- US-A- 4 602 681
- PATENT ABSTRACTS OF JAPAN Bd. 1995, Nr. 02, 31. März 1995 (1995-03-31) -& JP 06 323778 A (KOBE STEEL LTD), 25. November 1994 (1994-11-25)
- PATENT ABSTRACTS OF JAPAN Bd. 008, Nr. 148 (M-308), 11. Juli 1984 (1984-07-11) -& JP 59 046490 A (KOBE SEIKOSHO KK), 15. März 1984 (1984-03-15)
- PATENT ABSTRACTS OF JAPAN Bd. 001, Nr. 068 (M-024), 4. Juli 1977 (1977-07-04) -& JP 52 016048 A (HITACHI CABLE LTD; others: 01), 7. Februar 1977 (1977-02-07)
- PATENT ABSTRACTS OF JAPAN Bd. 013, Nr. 311 (M-851), 17. Juli 1989 (1989-07-17) -& JP 01 102295 A (DAIKIN IND LTD), 19. April 1989 (1989-04-19)

## Beschreibung

Die Erfindung betrifft ein metallisches Wärmeaustauscherrohr, insbesondere zur Verdampfung von Flüssigkeiten aus Reinstoffen oder Gemischen auf der Rohraußenseite, nach dem Oberbegriff des Anspruchs 1.

Verdampfung tritt in vielen Bereichen der Kälte- und Klimatechnik sowie in der Prozeß- und Energietechnik auf. In der Technik werden häufig Rohrbündelwärmeaustauscher verwendet, in denen Flüssigkeiten von Reinstoffen oder Mischungen auf der Rohraußenseite verdampfen und dabei auf der Rohrinnenseite eine Sole oder Wasser abkühlen. Solche Apparate werden als überflutete Verdampfer bezeichnet.

Durch die Intensivierung des Wärmeübergangs auf der Rohraußen- und der Rohrinnenseite läßt sich die Größe der Verdampfer stark reduzieren. Hierdurch nehmen die Herstellungskosten solcher Apparate ab. Außerdem sinkt die notwendige Füllmenge an Kältemittel, die bei den heute überwiegend verwendeten, chlorfreien Sicherheitskältemitteln einen nicht zu vernachlässigenden Kostenanteil an den gesamten Anlagekosten ausmachen kann. Bei toxischen oder brennbaren Kältemitteln läßt sich durch eine Reduktion der Füllmenge ferner das Gefahrenpotential herabsetzen. Die heute üblichen Hochleistungsrohre sind etwa um den Faktor drei leistungsfähiger als glatte Rohre gleichen Durchmessers.

### Stand der Technik

Die vorliegende Erfindung bezieht sich auf strukturierte Rohre, bei denen der Wärmeübergangskoeffizient auf der Rohraußenseite intensiviert wird. Da hierdurch der Hauptanteil des Wärmedurchgangswiderstandes häufig auf die Innenseite verlagert wird, muß der Wärmeübergangskoeffizient auf der Innenseite in der Regel ebenfalls intensiviert werden. Eine Erhöhung des Wärmeübergangs auf der Rohrinnenseite hat üblicherweise eine Steigerung des rohrseitigen Druckabfalls zu Folge.

Wärmeaustauscherrohre für Rohrbündelwärmeaustauscher besitzen üblicherweise mindestens einen strukturierten Bereich sowie glatte Endstücke und eventuell glatte Zwischenstücke. Die glatten End- bzw. Zwischenstücke begrenzen die strukturierten Bereiche. Damit das Rohr problemlos in den Rohrbündelwärmeaustauscher eingebaut werden kann, darf der äußere Durchmesser der strukturierten Bereiche nicht größer sein als der äußere Durchmesser der glatten End- und Zwischenstücke.

Zur Erhöhung des Wärmeüberganges bei der Verdampfung wird der Vorgang des Blasensiedens intensiviert. Es ist bekannt, daß die Bildung von Blasen an Keimstellen beginnt. Diese Keimstellen sind meist kleine Gas- oder Dampfeinschlüsse. Solche Keimstellen lassen sich bereits durch Aufrauhen der Oberfläche erzeugen. Wenn die anwachsende Blase eine bestimmte Größe erreicht hat, löst sie sich von der Oberfläche ab. Wenn im Zuge der Blasenablösung die Keimstelle durch nachströmende Flüssigkeit geflutet wird, wird u.U. der Gas- bzw. Dampfeinschluß durch Flüssigkeit verdrängt. In diesem Fall wird die Keimstelle inaktiviert. Dies läßt sich durch eine geeignete Gestaltung der Keimstellen vermeiden. Hierzu ist es notwendig, daß die Öffnung der Keimstelle kleiner ist als der unter der Öffnung liegende Hohlraum.

Es ist Stand der Technik, derartige Strukturen auf der Basis von integral gewalzten Rippenrohren herzustellen. Unter integral gewalzten Rippenrohren werden berippte Rohre verstanden, bei denen die Rippen aus dem Wandungsmaterial eines Glattrohres geformt wurden. Es sind hierbei verschiedene Verfahren bekannt, mit denen die zwischen benachbarten Rippen befindlichen Kanäle derart verschlossen werden, daß Verbindungen zwischen Kanal und Umgebung in Form von Poren oder Schlitzen bleiben. Da die Öffnung der Poren oder Schlitze kleiner ist als die Breite der Kanäle, stellen die Kanäle geeignet geformte Hohlräume dar, die Bildung und Stabilisierung von Blasenkeimstellen begünstigen. Insbesondere werden solche im wesentlichen geschlossene Kanäle durch Umbiegen oder Umlegen der Rippe (US 3.696.861, US 5.054.548), durch Spalten und Stauchen der Rippe (DE 2.758.526, US 4.577.381), und durch Kerben und Stauchen der Rippe (US 4.660.630, EP 0.713.072, US 4.216.826) erzeugt.

Die leistungsstärksten, kommerziell erhältlichen Rippenrohre für überflutete Verdampfer besitzen auf der Rohraußenseite eine Rippenstruktur mit einer Rippendichte von 55 bis 60 Rippen pro 2,54 cm (Zoll) (US 5.669.441, US 5.697.430, DE 197 57 526). Dies entspricht einer Rippenteilung von ca. 0.45 bis 0.40 mm. Prinzipiell ist es möglich, die Leistungsfähigkeit derartiger Rohre durch eine noch höhere Rippendichte bzw. kleinere Rippenteilung zu verbessern, da hierdurch die Blasenkeimstellendichte erhöht wird. Eine kleinere Rippenteilung erfordert zwangsläufig gleichermaßen feinere Werkzeuge. Feinere Werkzeuge sind jedoch einer höheren Bruchgefahr und schnellerem Verschleiß unterworfen. Die derzeit verfügbaren Werkzeuge ermöglichen eine sichere Fertigung von Rippenrohren mit Rippendichten von maximal 60 Rippen pro 2,54 cm (Zoll). Ferner werden mit abnehmender Rippenteilung die Produktionsgeschwindigkeit der Rohre kleiner und folglich die Herstellungskosten höher.

Es ist bekannt, daß leistungsgesteigerte Verdampfungsstrukturen bei gleichbleibender Rippendichte auf der Rohraußenseite erzeugt werden können, indem man den Grund der Nut zwischen den Rippen strukturiert. In EP 0.222.100 wird vorgeschlagen, den Grund der Nut mittels einer Kerbscheibe mit Eindrückungen zu versehen. Die Eindrückungen am Nutengrund können V-, trapez- oder halbkreisförmigen Querschnitt besitzen und stellen zusätzliche Blasenkeimstellen dar. Die durch derartige Strukturen insbesondere im Bereich kleiner Heizflächenbelastungen erzielbaren Leistungssteigerungen genügen jedoch nicht mehr den Anforderungen des Marktes. Ferner stellen die Eindrückungen eine Schwächung der Kernwand des Rohres dar und führen zu einer Reduzierung der mechanischen Stabilität des Rohres.

### Aufgabenstellung:

Es soll ein leistungsgesteigertes Wärmeaustauscherrohr zur Verdampfung von Flüssigkeiten auf der Rohraußenseite bei gleichem rohrseitigen Wärmeübergang und Druckabfall sowie gleichen Herstellungskosten produziert werden. Die mechanische Stabilität des Rohres soll nicht negativ beeinflußt werden.

### Kurze Beschreibung der Erfindung

Die Aufgabe wird bei einem Wärmeaustauscherrohr der genannten Art, bei dem im Bereich des Nutengrunds der zwischen den Rippen schraubenlinienförmig verlaufenden Primärnuten Aussparungen angeordnet sind, erfindungsgemäß dadurch gelöst, daß die Aussparungen in Form hinterschnittener Sekundärnuten ausgebildet sind.

Eine hinterschnittene Nut (siehe Fig. 1) liegt dann vor, wenn
- in einer Schnittebene ein nicht abgeschlossenes Gebiet X zu finden ist,
- dieses Gebiet X mittels einer Strecke AB abgeschlossen werden kann,
- eine Strecke PQ mit P, Q ∈ Rand von X gefunden wird, so daß PQ parallel zu AB und die Länge von PQ größer ist als die Länge von AB.

Eine hinterschnittene Sekundärnut bietet für die Bildung und Stabilisierung von Blasenkeimstellen deutlich günstigere Bedingungen als die in EP 0.222.100 vorgeschlagenen, einfachen Eindrückungen. Die Lage der hinterschnittenen Sekundärnuten in der Nähe des primären Nutengrundes ist für den Verdampfungsprozeß besonders günstig, da am Nutengrund die Wandübertemperatur am größten ist und deshalb dort die höchste treibende Temperaturdifferenz für die Blasenbildung zur Verfügung steht.

Die Ansprüche 2 bis 14 betreffen bevorzugte Ausführungsformen des erfindungsgemäßen Wärmeaustauscherrohres.

Gemäß der Erfindung wird nach dem Ausformen der Rippen durch geeignete zusätzliche Werkzeuge Material aus dem Bereich der Rippenflanken zum Nutengrund hin verdrängt, so daß dort nicht ganz abgeschlossene Hohlräume entstehen, die die gewünschten hinterschnittenen Sekundärnuten darstellen. Die Hohlräume erstrecken sich vom primären Nutengrund zur Rippenspitze hin, wobei sie sich maximal bis 45% der Rippenhöhe H, typischerweise bis 20% der Rippenhöhe H ausdehnen. Die Rippenhöhe H wird dabei von der tiefsten Stelle des Nutengrunds, die durch die größte Walzscheibe ausgeformt wurde, bis zur Rippenspitze des vollständig geformten Rippenrohres gemessen.

Gegenstand der Erfindung sind gemäß der Ansprüche 15 bis 20 weiterhin verschiedene Verfahren zur Herstellung des erfindungsgemäßen Wärmeaustauscherrohres.

### Detaillierte Beschreibung:

Die Erfindung wird anhand der folgenden Ausführungsbeispiele näher erläutert:

Es zeigt:
- Fig.1:: die Prinzipskizze einer hinterschnittenen Nut;
- Fig.2:: schematisch die Herstellung eines erfindungsgemäßen Wärmeaustauscherrohres mit hinterschnittenen Sekundärnuten, die auf der Rohraußenseite mit im wesentlichen konstanten Querschnitt schraubenlinienförmig umlaufen;
- Fig.3:: eine Teilansicht eines erfindungsgemäßen Wärmeaustauscherrohres mit hinterschnittenen Sekundärnuten, die mit im wesentlichen konstanten Querschnitt schraubenlinienförmig umlaufen;
- Fig.4:: schematisch die Herstellung eines erfindungsgemäßen Wärmeaustauscherrohres mit schraubenlinienförmig verlaufenden, hinterschnittenen Sekundärnuten, deren Querschnitt in regelmäßigen Abständen variiert ist;
- Fig.5:: eine Teilansicht eines erfindungsgemäßen Wärmeaustauscherrohres mit schraubenlinienförmig verlaufenden, hinterschnittenen Sekundärnuten, deren Querschnitt in regelmäßigen Abständen variiert ist;
- Fig.6:: schematisch die Herstellung eines erfindungsgemäßen Wärmeaustauscherrohres mit hinterschnittenen Sekundärnuten, die im wesentlichen quer zur Richtung der Primärnuten verlaufen;
- Fig.7:: eine Teilansicht eines erfindungsgemäßen Wärmeaustauscherrohres mit hinterschnittenen Sekundärnuten, die im wesentlichen quer zur Richtung der Primärnuten verlaufen;
- Fig.8:: das Foto einer erfindungsgemäßen hinterschnittenen Sekundärnut am Nutengrund, die mit im wesentlichen konstanten Querschnitt schraubenlinienförmig umläuft;
- Fig.9:: ein Diagramm, das den Leistungsvorteil durch die hinterschnittenen Sekundärnut am Nutengrund dokumentiert.

Das integral gewalzte Rippenrohr 1 nach Figuren 2 bis 7 weist auf der Rohraußenseite schraubenlinienförmig umlaufende Rippen 3 auf, zwischen denen eine Primärnut 4 gebildet ist. Material der Rippenflanken 5 wird geeignet verlagert, so daß im Bereich des Nutengrunds 6 nicht ganz abgeschlossene Hohlräume 7 entstehen, die die erfindungsgemäßen hinterschnittenen Sekundärnuten darstellen. Material der Rippenspitzen 8 ist derart verlagert, daß die Rippenzwischenräume unter Ausbildung von Kanälen 9 bis auf Poren 26 geschlossen werden.

Die Herstellung des erfindungsgemäßen Rippenrohres erfolgt durch einen Walzvorgang (vgl. US-PSen 1.865.575 / 3.327.512) mittels der in Figuren 2/4/6 dargestellten Vorrichtungen.

Es wird eine Vorrichtung verwendet, die aus n = 3 oder 4 Werkzeughaltern 10 besteht, in die jeweils ein Walzwerkzeug 11 integriert ist. Die Werkzeughalter 10 sind jeweils um 360°/n versetzt am Umfang des Rippenrohres angeordnet. Die Werkzeughalter 10 sind radial zustellbar. Sie sind ihrerseits in einem ortsfesten (nicht dargestellten) Walzkopf angeordnet.

Das in Pfeilrichtung in die Vorrichtung einlaufende Glattrohr 2 wird durch die am Umfang angeordneten, angetriebenen Walzwerkzeuge 11 in Drehung versetzt, wobei die Achsen der Walzwerkzeuge 11 schräg zur Rohrachse verlaufen. Die Walzwerkzeuge 11 bestehen in an sich bekannter Weise aus mehreren nebeneinander angeordneten Walzscheiben 12, deren Durchmesser in Pfeilrichtung ansteigt. Die zentrisch angeordneten Walzwerkzeuge 11 formen die schraubenlinienförmig umlaufenden Rippen 3 aus der Rohrwandung des Glattrohrs 2, wobei in der Umformzone die Rohrwandung durch einen Walzdorn 27 unterstützt wird. Der Walzdorn 27 kann profiliert sein. Der längs zur Rohrachse gemessene Abstand der Mitten zweier benachbarter Rippen wird als Rippenteilung T bezeichnet. Die Walzscheiben sind an ihrem äußeren Umfang derart profiliert, daß die geformten Rippen 3 im wesentlichen trapezförmigen Querschnitt besitzen. Lediglich im Übergangsbereich 13 zwischen Rippenflanke 5 und Nutengrund 6 weicht die Rippe von der idealen Trapezform ab. Dieser Übergangsbereich 13 wird üblicherweise als Rippenfuß bezeichnet. Der dort gebildete Radius ist erforderlich, um einen ungehinderten Werkstofffluß während der Rippenausformung zu ermöglichen.

Nach der Ausformung der im wesentlichen trapezförmigen Rippen 3 durch das Walzwerkzeug 11 werden im Bereich des Grunds 6 der Primärnuten 4 die erfindungsgemäßen, hinterschnittenen Sekundärnuten 7 erzeugt. Hierbei können drei verschiedene Ausführungsformen Anwendung finden:

### Ausführungsform 1:

Nach der letzten Scheibe des Walzwerkzeugs 11 befindet sich eine zylindrische Scheibe 14 im Eingriff, deren Durchmesser kleiner ist als der Durchmesser der größten Walzscheibe (Fig. 2). Die Dicke D dieser zylindrischen Scheibe 14 ist etwas größer als die Breite B der von den Walzscheiben 12 geformten Primärnut 4, wobei hier die Breite B der Primärnut 4 an der Stelle gemessen wird, an der die Rippenflanke 5 in den Radiusbereich des Rippenfußes 13 übergeht. Typischerweise beträgt die Dicke D der zylindrischen Scheibe 50% bis 80% der Rippenteilung T. Die zylindrische Scheibe 14 verdrängt Material von der Rippenflanke 5 zum Nutengrund 6 hin. Das verdrängte Material wird durch die geeignete Wahl der Werkzeuggeometrie derart verlagert, daß es über dem Nutengrund 6 Materialvorsprünge 15 bildet und unmittelbar am Nutengrund 6 somit ein nicht ganz abgeschlossener Hohlraum 7 entsteht (Fig. 3). Dieser Hohlraum 7 verläuft in Umfangsrichtung mit nahezu gleichbleibendem Querschnitt. Der Hohlraum 7 stellt eine erfindungsgemäße, hinterschnittene Sekundärnut dar.

Es kann sich als zweckmäßig erweisen, die Scheibe 14 auf ihrer Mantelfläche entlang ihres Umfangs mit einem vollständig oder abschnittsweise konkaven Profil zu versehen, um so die Verdrängung des Materials der Rippenflanke 5 zu begünstigen.

Da der Durchmesser der zylindrischen Scheibe 14 kleiner ist als der Durchmesser der größten Walzscheibe des Walzwerkzeugs 11, wird die tiefste Stelle des primären Nutengrunds 6 durch die zylindrische Scheibe 14 nicht bearbeitet. Die Rohrwandung 18 wird demnach bei der Formung der hinterschnittenen Sekundärnuten 7 nicht geschwächt.

### Ausführungsform 2:

Diese Ausführungsform stellt eine Erweiterung von Ausführungsform 1 dar: Nach der zylindrischen Scheibe 14 befindet sich bei der zweiten Ausführungsform eine zahnradartige Kerbscheibe 16 im Eingriff, deren Durchmesser größer ist als der Durchmesser der zylindrischen Scheibe 14, höchstens jedoch so groß wie der Durchmesser der größten Walzscheibe des Walzwerkzeugs 11 (Fig. 4). Der von der zylindrischen Scheibe 14 geformte, in Umfangsrichtung mit gleichbleibendem Querschnitt verlaufende Hohlraum wird durch die Kerbscheibe 16 durch in Umfangsrichtung regelmäßig angeordnete Eindrückungen 17 unterteilt. Es entstehen somit in Umfangsrichtung umlaufende, hinterschnittene Sekundärnuten 7, deren Querschnitt in regelmäßigen Abständen variiert ist (Fig. 5). Die Kerbscheibe 16 kann gerade oder schräg verzahnt sein.

Da der Durchmesser der zahnradartigen Kerbscheibe 16 nicht größer ist als der Durchmesser der größten Walzscheibe des Walzwerkzeugs 11, wird die tiefste Stelle des primären Nutengrunds 6 durch die zahnradartige Kerbscheibe 16 nicht weiter vertieft. Die Rohrwandung 18 wird demnach bei der Formung der hinterschnittenen Sekundärnuten 7 gemäß Ausführungsform 2 nicht geschwächt.

### Ausführungsform 3:

Nach der letzten Scheibe des Walzwerkzeugs 11 befindet sich eine zahnradartige Kerbscheibe 19 im Eingriff, wobei der Durchmesser der Kerbscheibe 19 höchstens so groß ist wie der Durchmesser der größten Walzscheibe (Fig. 6). Die Dicke D' der Kerbscheibe 19 ist etwas größer als die Breite B der von den Walzscheiben 12 geformten Primärnut 4, wobei hier die Breite B der Primärnut 4 an der Stelle gemessen wird, an der die Rippenflanke 5 in den Radiusbereich des Rippenfußes 13 übergeht. Typischerweise beträgt die Dicke D' dieser Kerbscheibe 50% bis 80% der Rippenteilung T. Die Kerbscheibe 19 kann gerade oder schräg verzahnt sein. Die Kerbscheibe 19 verdrängt Material aus dem Bereich der Rippenflanken 5 sowie aus dem Radiusbereich am Rippenfuß 13 und hinterläßt dort von einander beabstandete Eindrückungen 20. Das verdrängte Material wird vorzugsweise in die unbearbeiteten Bereich zwischen den einzelnen Eindrückungen 20 verlagert, so daß dort ausgeprägte Dämme 21 am Nutengrund 6 entstehen, die quer zu den primären Nuten 4 zwischen den Rippen 3 verlaufen. Die nun folgende Überwalzscheibe 22 konstanten Durchmessers verformt die oberen Bereiche dieser Dämme 21 in Richtung des Rohrumfangs, so daß zwischen den verformten oberen Bereichen 23 der Dämme 21 und dem Nutengrund 6 kleine Hohlräume 7 zwischen zwei benachbarten Dämmen 21 gebildet werden (Fig. 7). Diese Hohlräume 7 stellen die erfindungsgemäßen, hinterschnittenen Sekundärnuten dar. Der Durchmesser der Überwalzscheibe 22 muß kleiner gewählt werden als der Durchmesser der Grundkerbscheibe 19.

Da der Durchmesser der zahnradartigen Kerbscheibe 19 nicht größer ist als der Durchmesser der größten Walzscheibe des Walzwerkzeugs 11, wird die tiefste Stelle des primären Nutengrunds 6 durch die zahnradartige Kerbscheibe 19 nicht weiter vertieft. Die Rohrwandung 18 wird demnach bei der Formung der hinterschnittenen Sekundärnuten 7 gemäß Ausführungsform 3 nicht geschwächt.

Nachdem die hinterschnittenen Sekundärnuten 7 am Nutengrund 6 erzeugt wurden, werden die Rippenspitzen 8 mittels einer zahnradartigen Kerbscheibe 24 gekerbt. Dies ist in den Figuren 2/4/6 dargestellt. Anschließend erfolgt das Stauchen der gekerbten Rippenspitzen durch eine oder mehrere Stauchrollen 25. Die Rippen 3 erhalten so einen im wesentlichen T-förmigen Querschnitt, und die Nuten 9 zwischen den Rippen 3 werden bis auf Poren 26 verschlossen (Siehe Figuren 3/5/7).

Die Rippenhöhe H wird am fertigen Rippenrohr 1 von der tiefsten Stelle des Nutengrunds 6 bis zur Rippenspitze des vollständig geformten Rippenrohres gemessen.

Die erfindungsgemäßen, hinterschnittenen Sekundärnuten 7 am Grund 6 der Primärnuten 4 erstrecken sich vom Nutengrund 6 zur Rippenspitze hin, wobei sie sich maximal bis 45% der Rippenhöhe H, typischerweise bis 20% der Rippenhöhe H ausdehnen.

Fig. 8 zeigt das Foto einer erfindungsgemäßen, hinterschnittenen Sekundärnut 7 am Nutengrund 6. Die Schnittebene ist senkrecht zur Umfangsrichtung des Rohres. Es ist hier ein Beispiel nach Ausführungsform 1 dargestellt. Die erkennbare Asymmetrie der Struktur ist durch unvermeidbare Toleranzen bei Werkzeug- und Vormaterialabmessungen bedingt. Die Vorsprünge 15 bestehen aus Material, das von den Rippenflanken 5 zum Nutengrund 6 hin verlagert wurde.

Fig. 9 zeigt im Vergleich das Leistungsverhalten zweier strukturierter Rohre bei Verdampfung des Kältemittels R-134a auf der Rohraußenseite, wobei eines der Rohre mit hinterschnittenen Sekundärnuten am Nutengrund ausgeführt wurde. Dargestellt ist der äußere Wärmeübergangskoeffizient über der Heizflächenbelastung. Die Sättigungstemperatur beträgt hierbei 14.5 °C. Man erkennt, daß durch die hinterschnittenen Sekundärnuten am Nutengrund ein Leistungsvorteil erreicht wird, der bei kleinen Heizflächenbelastungen über 30%, bei großen Heizflächenbelastungen ca. 20% beträgt.

Strukturen mit hinterschnittenen Sekundärnuten am Nutengrund werden auch in EP 0.522.985 vorgeschlagen. Hierbei befindet sich die Struktur jedoch auf der Innenseite eines Rohres. Um die mechanische Stabilität derartiger Rohre insbesondere beim Aufweiten der Rohre zu gewährleisten, müssen die Sekundärnuten möglichst flach gestaltet sein. Dies wird durch die in EP 0.522.985 beschriebene, spitzwinklige Geometrie der Sekundärnuten erreicht. Bei rohrseitiger Verdampfung von Kältemitteln herrscht im Rohr üblicherweise ein höherer Druck als auf der Rohraußenseite. Unter Innendruckbelastung geht aufgrund der Kerbwirkung von den spitzwinkligen Rändern der Sekundärnuten eine erhöhte mechanische Belastung auf die Wand des Rohres aus. Dies muß durch eine dickere Rohrwandung kompensiert werden. Dieser Sicherheitszuschlag in der Rohrwandung führt jedoch zu einem erhöhten Materialeinsatz und damit zu erhöhten Kosten.

Bei der hier vorgeschlagenen Gestaltung der hinterschnittenen Sekundärnuten 7 im Bereich des primären Nutengrunds 6 auf der Außenseite von berippten Rohren findet jedoch keine Schwächung der Rohrwandung 18 statt, da zur Bildung der Sekundärnuten 7 ausschließlich Material aus dem Bereich der Rippenflanken 5 und eventuell aus dem Radiusbereich 13 oberhalb des Nutengrunds 6 verwendet wird.

## Patentansprüche

1. Metallisches Wärmeaustauscherrohr, insbes. zur Verdampfung von Flüssigkeiten aus Reinstoffen oder Gemischen auf der Rohraußenseite, mit auf der Rohraußenseite ausgeformten integralen Rippen (3), deren Fuß (13) im wesentlichen radial von der Rohrwandung (18) absteht, wobei die Rippen (3) einen im wesentlichen T-förmigen Querschnitt aufweisen, und wobei im Bereich des Nutengrundes (6) der zwischen den Rippen (3) verlaufenden Primärnuten (4) Aussparungen angeordnet sind, **dadurch gekennzeichnet, daß** die Aussparungen in Form hinterschnittener Sekundärnuten (7) ausgebildet sind.

2. Metallisches Wärmeaustauscherrohr nach Anspruch 1, **dadurch gekennzeichnet,**
**daß** die Rippen (3) und die Primärnuten (4) schraubenlinienförmig verlaufen.

3. Metallisches Wärmeaustauscherrohr nach Anspruch 1, **dadurch gekennzeichnet,**
**daß** die Rippen (3) und die Primärnuten (4) ringförmig verlaufen.

4. Metallisches Wärmeaustauscherrohr nach Anspruch 1, **dadurch gekennzeichnet,**
**daß** die Rippen (3) und die Primärnuten (4) in Axialrichtung verlaufen.

5. Metallisches Wärmeaustauscherrohr nach Anspruch 2, 3 oder 4, **dadurch gekennzeichnet,**
**daß** die hinterschnittenen Sekundärnuten (7) mit im wesentlichen konstantem Querschnitt in Richtung der Primärnuten (4) verlaufen.

6. Metallisches Wärmeaustauscherrohr nach Anspruch 2, 3 oder
4, **dadurch gekennzeichnet,**
**daß** der Querschnitt der in Richtung der Primärnuten (4) verlaufenden, hinterschnittenen Sekundärnuten (7) in regelmäßigen Abständen variiert ist.

7. Metallisches Wärmeaustauscherrohr nach Anspruch 2, 3 oder
4, **dadurch gekennzeichnet,**
**daß** die hinterschnittenen Sekundärnuten (7) im wesentlichen quer zur Richtung der Primärnuten (4) verlaufen.

8. Metallisches Wärmeaustauscherrohr nach einem oder mehreren der Ansprüche 1 bis 7, **dadurch gekennzeichnet,**
**daß** sich die hinterschnittenen Sekundärnuten (7) maximal bis 45 % der Rippenhöhe H ausdehnen.

9. Metallisches Wärmeaustauscherrohr nach Anspruch 8, **dadurch gekennzeichnet,**
**daß** sich die hinterschnittenen Sekundärnuten (7) maximal bis 20 % der Rippenhöhe H ausdehnen.

10. Metallisches Wärmeaustauscherrohr nach einem oder mehreren der Ansprüche 1 bis 9, **dadurch gekennzeichnet, daß** die Rippen (3) eine gleichmäßige Höhe H aufweisen.

11. Metallisches Wärmeaustauscherrohr nach einem oder mehreren der Ansprüche 1 bis 9, **dadurch gekennzeichnet, daß** die Rippenspitzen (8) gekerbt sind.

12. Metallisches Wärmeaustauscherrohr nach einem oder mehreren der Ansprüche 1 bis 11, **dadurch gekennzeichnet, daß** es glatte Enden und/oder glatte Zwischenbereiche aufweist.

13. Metallisches Wärmeaustauscherrohr nach einem oder mehreren der Ansprüche 1 bis 12, **dadurch gekennzeichnet, daß** es als nahtloses Rohr ausgebildet ist.

14. Metallisches Wärmeaustauscherrohr nach einem oder mehreren der Ansprüche 1 bis 12, **dadurch gekennzeichnet, daß** es als längsnahtgeschweißtes Rohr ausgebildet ist.

15. Verfahren zur Herstellung eines Wärmeaustauschrohres nach Anspruch 2, bei dem folgende Verfahrensschritte durchgeführt werden:
a) Auf der äußeren Oberfläche eines Glattrohres (2) werden schraubenlinienförmig verlaufende Rippen (3) herausgewalzt, indem das Rippenmaterial durch Verdrängen von Material aus der Rohrwandung nach außen mittels eines Walzvorgangs gewonnen wird und das entstehende Rippenrohr (1) durch die Walzkräfte in Drehung versetzt und/oder entsprechend den entstehenden Rippen (3) vorgeschoben wird, wobei die Rippen (3) mit ansteigender Höhe aus dem sonst unverformten Glattrohr (2) ausgeformt werden,
b) das Glattrohr (2) wird durch einen darinliegenden Walzdorn (27) abgestützt,
c) nach dem Herausformen der Rippen (3) wird durch radialen Druck Material von den Rippenflanken (5) und/oder aus dem Übergangsbereich (13) am Rippenfuß unter Ausbildung der hinterschnittenen Sekundärnuten (7) zum Nutengrund (6) verlagert.
d) durch weiteren radialen Druck die Rippenspitzen (8) mittels mindestens einer Stauchrolle (25) zu einem im wesentlichen T-förmigen Querschnitt gestaucht werden.

16. Verfahren nach Anspruch 15 zur Herstellung eines Wärmeaustauscherrohres nach Anspruch 5, **dadurch gekennzeichnet,**
**daß** der radiale Druck im Verfahrensschritt c) mittels einer zylindrischen Scheibe (14) erzeugt wird,
deren Durchmesser kleiner ist als der Durchmesser der größten Walzscheibe (12) und deren Dicke D mindestens 50 % und höchstens 80 % der Rippenteilung T beträgt.

17. Verfahren nach Anspruch 16 zur Herstellung eines Wärmeaustauscherrohres nach Anspruch 6, **dadurch gekennzeichnet,**
**daß** auf den Verfahrensschritt c) der Verfahrensschritt d) folgt, in dem der Nutengrund (6) durch weiteren radialen Druck mittels einer zahnradartigen Kerbscheibe (16),
deren Durchmesser größer ist als der Durchmesser der zylindrischen Scheibe (14), maximal jedoch so groß wie der Durchmesser der größten Walzscheibe (12), stellenweise derart verformt wird,
**daß** in Umfangsrichtung regelmäßig voneinander beabstandete Eindrückungen (17) entstehen.

18. Verfahren nach Anspruch 15 zur Herstellung eines Wärmeaustauscherrohres nach Anspruch 7, **dadurch gekennzeichnet,**
**daß** der radiale Druck im Verfahrensschritt c') mittels einer zahnradartigen Kerbscheibe (19) erzeugt wird,
deren Durchmesser kleiner ist als der Durchmesser der größten Walzscheibe (12), wodurch voneinander beabstandete Eindrückungen (20) entstehen, und
**daß** der Verfahrensschritt d') folgt,
in dem durch weiteren radialen Druck mittels einer zylindrischen Überwalzscheibe (22) die hinterschnittenen Sekundärnuten (7) erzeugt werden.

19. Verfahren nach Anspruch 17 oder 18, **dadurch gekennzeichnet,**
**daß** jeweils eine gerade oder schräg verzahnte Kerbscheibe (16, 19) verwendet wird.

20. Verfahren nach einem der Ansprüche 16 bis 19 zur Herstellung eines Wärmeaustauscherrohres nach Anspruch 11, **dadurch gekennzeichnet,**
**daß** in einem weiteren Verfahrensschritt e) die Rippenspitzen (8) durch radialen Druck mittels einer zahnradartigen Kerbscheibe (24) gekerbt werden.

## Claims

1. Metal heat exchanger tube, in particular for evaporating liquids from pure substances or mixtures on the outside of the tube, with integral fins (3) which are shaped on the outside of the tube and the base (13) of which projects substantially radially from the tube wall (18), wherein the fins (3) have a substantially T-shaped cross section, and wherein recesses are disposed in the region of the groove bottom (6) of the primary grooves (4) extending between the fins (3), **characterised in that** the recesses are in the form of undercut secondary grooves (7).

2. Metal heat exchanger tube according to Claim 1,
**characterised in**
**that** the fins (3) and the primary grooves (4) extend in a helical manner.

3. Metal heat exchanger tube according to Claim 1,
**characterised in**
**that** the fins (3) and the primary grooves (4) extend in an annular manner.

4. Metal heat exchanger tube according to Claim 1,
**characterised in**
**that** the fins (3) and the primary grooves (4) extend in the axial direction.

5. Metal heat exchanger tube according to Claim 2, 3 or 4,
**characterised in**
**that** the undercut secondary grooves (7) extend with a substantially constant cross section in the direction of the primary grooves (4).

6. Metal heat exchanger tube according to Claim 2, 3 or 4,
**characterised in**
**that** the cross section of the undercut secondary grooves (7) extending in the direction of the primary grooves (4) is varied at regular spacings.

7. Metal heat exchanger tube according to Claim 2, 3 or 4,
**characterised in**
**that** the undercut secondary grooves (7) extend substantially transversely to the direction of the primary grooves (4).

8. Metal heat exchanger tube according to one or more of Claims 1 to 7, **characterised in**
**that** the undercut secondary grooves (7) extend over up to 45 % of the fin height H at most.

9. Metal heat exchanger tube according to Claim 8,
**characterised in**
**that** the undercut secondary grooves (7) extend over up to 20 % of the fin height H at most.

10. Metal heat exchanger tube according to one or more of Claims 1 to 9, **characterised in**
**that** the fins (3) are of a uniform height H.

11. Metal heat exchanger tube according to one or more of Claims 1 to 9, **characterised in**
**that** the fins tips (8) are notched.

12. Metal heat exchanger tube according to one or more of Claims 1 to 11, **characterised in**
**that** it has plain ends and/or plain intermediate regions.

13. Metal heat exchanger tube according to one or more of Claims 1 to 12, **characterised in**
**that** it is formed as a seamless tube.

14. Metal heat exchanger tube according to one or more of Claims 1 to 12, **characterised in**
**that** it is formed as a longitudinally welded tube.

15. Process for making a heat exchanger tube according to Claim 2, in which the following process steps are carried out:
a) helically extending fins (3) are rolled out at the outer surface of a bare tube (2) in that the fin material is obtained by displacing material outwards out of the tube wall by means of a rolling operation and the resulting finned tube (1) is rotated and/or advanced according to the resulting fins (3) through the rolling forces, wherein the fins (3) are shaped out of the otherwise unshaped bare tube (2) with an increasing height,
b) the bare tube (2) is supported by a rolling mandrel (27) lying therein,
c) after the fins (3) have been shaped out, material is displaced through radial pressure from the fin flanks (5) and/or out of the transition region (13) at the fin base to the groove bottom (6) while forming the undercut secondary grooves (7),
d) the fin tips (8) are upset through further radial pressure by means of at least one upsetting roll (25) into a substantially T-shaped cross section.

16. Process according to Claim 15 for making a heat exchanger tube according to Claim 5, **characterised in**
**that** the radial pressure in the process step c) is produced by means of a cylindrical disc (14), the diameter of which is smaller than the diameter of the largest rolling disc (12) and the thickness D of which is at least 50 % and at most 80 % of the fin pitch T.

17. Process according to Claim 16 for making a heat exchanger tube according to Claim 6, **characterised in that** the process step c) is followed by the process step (d),
in which the groove bottom (6) is shaped in places through further radial pressure by means of a gearwheel-like notching disc (16), the diameter of which is larger than the diameter of the cylindrical disc (14), although at most as large as the diameter of the largest rolling disc (12), such
that regularly spaced indentations (17) result in the circumferential direction.

18. Process according to Claim 15 for making a heat exchanger tube according to Claim 7, **characterised in**
**that** the radial pressure in the process step c') is produced by means of a gearwheel-like notching disc (19), the diameter of which is smaller than the diameter of the largest rolling disc (12), whereby spaced indentations (17) result, and
**that** the process step d') follows,
in which the undercut secondary grooves (7) are produced through further radial pressure by means of a cylindrical lapping disc (22).

19. Process according to Claim 17 or 18, **characterised in that** a straight-toothed or helically toothed notching disc (16, 19) is used in each case.

20. Process according to any one of Claims 16 to 19 for making a heat exchanger tube according to Claim 11, **characterised in that** in a further process step e) the fin tips (8) are notched through radial pressure by means of a gearwheel-like notching disc (24).

## Revendications

1. Tube métallique d'échangeur de chaleur, en particulier pour l'évaporation de liquides à partir de substances pures ou de mélanges sur le côté extérieur du tube, comportant des nervures intégrales (3) conformées sur le côté extérieur du tube, dont le pied (13) fait saillie sensiblement radialement de la paroi de tube (18), les nervures (3) présentant une section transversale sensiblement en forme de T, des échancrures étant ménagées dans la zone du fond (6) des gorges primaires (4) s'étendant entre les nervures (3), **caractérisé en ce que** les échancrures sont réalisées sous forme de gorges secondaires en contre-dépouille (7).

2. Tube métallique d'échangeur de chaleur selon la revendication 1,
**caractérisé en ce que**
les nervures (3) et les gorges primaires (4) s'étendent sous forme hélicoïdale.

3. Tube métallique d'échangeur de chaleur selon la revendication 1,
**caractérisé en ce que**
les nervures (3) et les gorges primaires (4) s'étendent sous forme annulaire.

4. Tube métallique d'échangeur de chaleur selon la revendication 1,
**caractérisé en ce que**
les nervures (3) et les gorges primaires (4) s'étendent en direction axiale.

5. Tube métallique d'échangeur de chaleur selon la revendication 2, 3 ou 4, **caractérisé en ce que**
les gorges secondaires en contre-dépouille (7) s'étendent avec une section transversale sensiblement constante en direction des gorges primaires (4).

6. Tube métallique d'échangeur de chaleur selon la revendication 2, 3 ou 4, **caractérisé en ce que**
la section transversale des gorges secondaires en contre-dépouille (7) s'étendant en direction des gorges primaires (4) varie à des distances régulières.

7. Tube métallique d'échangeur de chaleur selon la revendication 2, 3 ou 4, **caractérisé en ce que**
les gorges secondaires en contre-dépouille (7) s'étendent sensiblement transversalement à la direction des gorges primaires (4).

8. Tube métallique d'échangeur de chaleur selon l'une ou plusieurs des revendications 1 à 7, **caractérisé en ce que**
les gorges secondaires en contre-dépouille (7) s'étendent au maximum jusqu'à 45 % de la hauteur H des nervures.

9. Tube métallique d'échangeur de chaleur selon la revendication 8,
**caractérisé en ce que**
les gorges secondaires en contre-dépouille (7) s'étendent au maximum jusqu'à 20 % de la hauteur H des nervures.

10. Tube métallique d'échangeur de chaleur selon l'une ou plusieurs des revendications 1 à 9, **caractérisé en ce que**
les nervures (3) présentent une hauteur régulière H.

11. Tube métallique d'échangeur de chaleur selon l'une ou plusieurs des revendications 1 à 9, **caractérisé en ce que**
les pointes (8) des nervures sont entaillées.

12. Tube métallique d'échangeur de chaleur selon l'une ou plusieurs des revendications 1 à 11, **caractérisé en ce que**
il comprend des extrémités lisses et/ou des zones intermédiaires lisses.

13. Tube métallique d'échangeur de chaleur selon l'une ou plusieurs des revendications 1 à 12, **caractérisé en ce que**
il est réalisé sous forme de tube dépourvu de soudure.

14. Tube métallique d'échangeur de chaleur selon l'une ou plusieurs des revendications 1 à 12, **caractérisé en ce que**
il est réalisé sous forme de tube soudé avec un cordon longitudinal.

15. Procédé pour réaliser un tube d'échangeur de chaleur selon la revendication 2, dans lequel on exécute les étapes suivantes :
a) sur la surface extérieure d'un tube lisse (2), on réalise par laminage des nervures (3) s'étendant en forme hélicoïdale en récupérant le matériau des nervures par refoulement de matériau à partir de la paroi de tube vers l'extérieur au moyen d'une opération de laminage, et le tube nervuré (1) qui se forme est mis en rotation par les forces de laminage et/ou il est avancé en correspondance des nervures (3) qui se forment, les nervures (3) étant conformées à une hauteur croissante à partir du tube lisse (2) par ailleurs non déformé,
b) le tube lisse (2) est soutenu par un mandrin de laminage (27) situé dans celui-ci,
c) après formage des nervures (3), le matériau est déplacé vers le fond de gorge (6) par pression radiale depuis les flancs de nervure (5) et/ou hors de la zone de transition (13) au pied de nervure en formant les gorges secondaires en contre-dépouille (7),
d) par une autre pression radiale, les pointes de nervure (8) sont écrasées au moyen d'au moins un rouleau écraseur (25) pour former une section transversale sensiblement en forme de T.

16. Procédé selon la revendication 15 pour réaliser un tube d'échangeur de chaleur selon la revendication 5, **caractérisé en ce que**
la pression radiale dans l'étape c) est générée au moyen d'un disque cylindrique (14) dont le diamètre est inférieur au diamètre du plus grand disque de laminage (12) et dont l'épaisseur D est d'au moins 50 % ou au plus de 80 % du pas de nervures T.

17. Procédé selon la revendication 16 pour réaliser un tube d'échangeur de chaleur selon la revendication 6, **caractérisé en ce que**
l'étape de procédé c) est suivie par l'étape d) dans laquelle le fond de gorge (6) est localement déformé par une autre pression radiale au moyen d'un disque entailleur (16) en forme de roue dentée dont le diamètre est supérieur au diamètre du disque cylindrique (14), cependant au maximum aussi grand que le diamètre du plus grand disque de laminage (12),
de telle sorte qu'il se forme des enfoncements (17) espacés régulièrement les uns des autres en direction périphérique.

18. Procédé selon la revendication 15 pour réaliser un tube d'échangeur de chaleur selon la revendication 7, **caractérisé en ce que**
la pression radiale dans l'étape de procédé c') est générée au moyen d'un disque entailleur (19) en forme de roue dentée dont le diamètre est inférieur au diamètre du plus grand disque de laminage (12), dont résultent des enfoncements (20) espacés les uns des autres, ce qui est suivi par l'étape de procédé d') dans laquelle les gorges secondaires en contre-dépouille (7) sont générées par une autre pression radiale au moyen d'un disque de re-laminage cylindrique (22).

19. Procédé selon la revendication 17 ou 18, **caractérisé en ce que**
on utilise respectivement un disque entailleur (16, 19) à denture droite ou oblique.

20. Procédé selon l'une des revendications 16 à 19 pour réaliser un tube d'échangeur de chaleur selon la revendication 11, **caractérisé en ce que** dans une autre étape de procédé e), on entaille les pointes (8) des nervures par une pression radiale au moyen d'un disque entailleur (24) en forme de roue dentée.
